# EUROPÄISCHE PATENTSCHRIFT

(11) **EP 0 123 958 B1**
(45) Veröffentlichungstag und Bekanntmachung des Hinweises auf die Patenterteilung: **17.09.1986**
(21) Anmeldenummer: 84103757.5
(22) Anmeldetag: 05.04.1984
(51) Int. Cl.: A61H 1/00, A63B 23/00

(54) **Körpertrainingsgerät**
Body exercise apparatus
Appareil d'entraînement corporel

(30) Priorität: 06.04.1983 DE 3312335; 26.04.1983 DE 3314975
(43) Veröffentlichungstag der Anmeldung: 07.11.1984
(73) Patentinhaber: Matheisen, Hans Werner, County Cork (IE)
(72) Erfinder: Matheisen, Hans Werner, County Cork (IE)
(74) Vertreter: Pollmeier, Felix, Dipl.-Ing.

## Beschreibung

Zum ganzheitlichen Training von Muskeln und Gelenken der menschlichen Atmungs- und Bewegungsorgane werden Körpertrainingsgeräte eingesetzt, die aus einem Ständer und einem in dem Ständer schwenkbar gelagerten, mit Körperauflagen (Hüft-und Oberkörperauflagen), Fussstützen und Handgriffen versehenem Balken bestehen, wobei eine gekröpfte Achse des Balkens bei einstellbarem Abstand des Balkens zur Schwenkachse vorgesehen sein kann, um den Balken mit aufliegendem Körper in einem indifferenten Gleichgewichtszustand zu halten (US-A-2 566 351, US-A-3 794 023, DE-A-2 854 142, EP-A-0 093 387).

Die bauliche Ausgestaltung der bekannten Geräte erschwert deren Benutzung ebenso wie die Betreuung der Benutzer durch den Trainer, da Anomalien im Körperbau der Benutzer ebensowenig berücksichtigt wurden die die gute Zugänglichkeit zum Gerät für Benutzer und Trainer. Ziel der Erfindung und Aufgabe ist daher eine Verbesserung der bekannten Körpertrainingsgeräte hinsichtlich deren Anpassungsfähigkeit und Zugänglichkeit.

Zur Lösung der Aufgabe sind die rechte und linke Fussstütze, und/oder der rechte und linke Handgriff, und/oder die rechten und linken Körperauflagen (Hüft- und Oberkörperauflagen) getrennt und für sich entlang dem Balken unterschiedlich verstellbar und somit an alle körperlichen Anomalien anpassbar.

Um die getrennte Verstellbarkeit von Fussstützen, Handgriffen und Körperauflagen entlang dem Balken auf einfache Weise bewerkstelligen zu können, ist gemäss einem weiteren Merkmal der Erfindung der Balken mit rechten und linken Leisten zur Führung und Befestigung der jeweils rechten und linken Fussstütze, des jeweils rechten und linken Handgriffs und der jeweils rechten und linken Körperauflage versehen. Anstelle der rechten und linken Leisten an dem einen Balken können auch getrennte, nur durch einen Tragarm etwa in ihrer Längsmitte zusammengehaltene Balken vorgesehen sein, wie dies einem weiteren Merkmal der Erfindung entspricht.

Der Tragarm des Balkens bzw. der Balken wird gemäss einem weiteren Merkmal der Erfindung als Krage ausgebildet, die längs des Armes einer Schwinge verstellbar ist, wobei die Schwingenlagerung am bzw. im C- oder L-förmig ausgebildeten Ständer des Geräts die Schwenkachse bildet. Durch diese einseitige, fliegende Lagerung des Balkens bzw. der Balken mittels des als Krage ausgebildeten Tragarmes wird die Zugänglichkeit des Geräts entscheidend verbessert, was für behinderte Benutzer des Geräts ebenso von Vorteil ist wie für den Trainer bei der Betreuung der Benutzer, so dass hiermit ein weiteres Erfindungsziel erreicht ist.

Die durch die getrennte Verstellbarkeit der Fussstützen, Körperauflagen und Handgriffe entlang dem Balken bzw. den Balken erreichte Anpassungsfähigkeit des Körpertrainingsgeräts an Anomalien im Körperbau lässt sich weiter verbessern wenn gemäss einem weiteren Merkmal der Erfindung die getrennten, d.h. die rechte und linke Hüftauflage um Achsen parallel zum Balken schwenkbar sind derart, dass sie eine der Körperform angepasste gerade bis V-förmige Auflagefläche bilden.

Zur Verbesserung der Anpassungsfähigkeit können die Hüftauflagen gemäss einem weiteren Merkmal der Erfindung insgesamt oder von der Mitte zur Seite in Sektionen unterschiedlich durch Blähkörper im Abstand der Auflagefläche zum Balken und/oder im Querschnittsprofil veränderbar sein, wobei diese Blähkörper allein oder in Verbindung mit der Schwenkbarkeit der Hüftauflagen um die parallel zum Balken gelegenen Achsen vorgesehen sein können.

Jede der Fussstützen ist über die getrennte Verstellbarkeit hinaus zur Verbesserung der Anpassungsfähigkeit gemäss einem weiteren Merkmal der Erfindung aus einer Fusssohlenstütze, die in einem gegenüber dem Krümmungsradius der Stützfläche geringeren Abstand zur Stützfläche mit einem Schwenklager versehen quer zum Fuss schwenkbar ist, und der Fusssohlenstütze zugeordneten weiteren zwei oberhalb der Ferse und über dem Spann anzusetzenden Fussstützen gebildet, wobei die zwei weiteren Fussstützen von einem Joch getragen, in ihrem gegenseitigen Abstand einstellbar und mitsamt dem Joch schwenkbar und in ihrem Abstand zur Fusssohlenstütze einstellbar angeordnet sind.

Die vorgesehene Verstellung bzw. Einstellung der Fussteile wird vielfach von den Benutzern des Geräts als schwierig empfunden oder sogar ohne fremde Hilfe nicht geschafft. Um diesem Mangel abzuhelfen, sind gemäss einem weiteren Merkmal der Erfindung die Arretiervorrichtungen zur Arretierung der Fussteile gegenüber dem Balken mit Mitteln zur Fernbetätigung, insbesondere einem Bowdenzug versehen, so dass der Benutzer des Geräts die Einstellung bzw. Verstellung der Fussteile mühelos und genau aus der günstigsten oder jeweiligen Position heraus vornehmen kann, wobei letzteres für einige Übungen an dem Gerät von besonderem Vorteil ist, die ein Anziehen eines Beines an den Körper verlangen.

Nachstehend ist ein Ausführungsbeispiel der Erfindung anhand von Zeichnungen beschrieben.
Fig. 1 zeigt in perspektivischer Darstellung ein Körpertrainingsgerät gemäss der Erfindung in seiner Gesamtheit, wozu die
Fig. 2 bis 21 Details und Beispiele einiger Abwandlungen in den Details zeigen.

Das in Fig. 1 dargestellte Körpertrainingsgerät besteht aus einem Ständer 1 an dem eine Schwinge 2 schwenkbar gelagert ist. Am Arm der Schwinge 2 ist im Abstand zur Schwenkachse verstellbar ein Tragarm 3 befestigt, der zwei Balken 4a und 4b trägt. Der Arm 2 mit den Balken 4a und 4b dient als Träger von Körperauflagen, nämlich den Hüftauflagen 5a und 5b und den Oberkörperauflagen 6a und 6b und ferner als Träger von Handgriffen 7a und 7b und Fussstützen 8a und 8b.

Mit a sind jeweils die rechtsseitigen und mit b jeweils die linksseitigen der untereinander spiegelgleichen Bauteile gleicher Bezugszahlen bezeichnet.

Wie im Detail aus den Fig. 2 und 3 zu erkennen ist, besteht der Ständer 1 aus dem Ständerfuss 11 und der Ständersäule 12. Die Ständersäule 12 ist mit einem Zapfen 13 versehen, mit dem sie in das rohrförmige Ende des Ständerfusses 11 einsteckbar und durch Schrauben 14 mit diesem verbindbar ist. Der Ständerfuss 11 ist mit einer Querstrebe 1 5 versehen. Mit Fussplatten 16, von denen zumindest eine zum Ausgleich von Bodenunebenheiten einstellbar ist, steht der Ständer 1 auf dem Boden. An ihrem oberen Ende ist die Ständersäule 12 mit einem Zapfen 17 versehen, auf dessen Absatz 18 schwenkbar die Schwinge 2 gelagert ist.

Wie aus Fig. 3 zu ersehen, ist die Schwinge 2 aus einem Lagerkopf 21 und dem mit ihm verbundenen Arm 22 gebildet. Zweireihige Schrägkugellager 23 halten die Schwinge 2 schwenkbeweglich auf dem Absatz 18 des Zapfens 17 an der Ständersäule 12 des Ständers 1. Die Schrägkugellager 23 sind mit ihren Aussenringen in Ausdrehungen des Lagerkopfes 21 der Schwinge 2 eingesetzt. Die Innenringe der Schrägkugellager 23 sind auf dem Absatz 18 des Zapfens 17 zwischen dem den Lagerkopf 21 zur einen Seite abschliessenden Ring 24 und der den Lagerkopf 21 zur anderen Seite abschliessenden Scheibe 25, die mittels der Schrauben 26 am Zapfen 17 befestigt ist, festgelegt, wobei eine Distanzbüchse 27 zwischen den Innenringen der Schrägkugellager 23 angeordnet ist.

Am Arm 22 der Schwinge 2 ist im Abstand zur Schwenkachse (Zapfen 17 und Absatz 18) verstellbar ein Tragarm 3 befestigt, der als Krage Balken 4a und 4b trägt. Wie insbesondere die den Tragarm 3 darstellenden Fig. 8 und 9 erkennen lassen, besteht der Tragarm 3 aus dem Gleitrohr 31 mit dem der Tragarm 3 entlang dem Arm 22 der Schwinge 2 verstellbar geführt ist. Eine Strebe 32 verbindet das Gleitrohr 31 mit Aufnahmehülsen 33a und 33b für die Balken 4a und 4b sowie mit Befestigungsstücken 34a und 34b für die Hüftauflagen 5a und 5b. Zur Versteifung der Strebe 32 sind Seitenstreben 35, Knotenbleche 36 sowie eine Stützstrebe 37 vorgesehen. Ein Arretierbolzen 38, der unter dem Druck einer Feder 39 steht und gegen die Federkraft ausrückbar ist, arretiert den Tragarm 3 am Arm 22 der Schwinge 2 in dem gewünschten Abstand zur Schwenkachse, wie dies die Fig. 3 zeigt. Der Arm 22 ist hierzu mit einer Lochreihe 28 versehen, deren Löcher dem Arretierbolzen 38 als Rasten dienen.

Die Fig. 10 und 11 zeigen die Ausbildung der Hüftauflagen 5a und 5b. Sie bestehen aus Stützbrettern 51, die mit Stützen 52 entlang Schwenkachsen 53 verstellbar und an diesen feststellbar sind. Lagerböke 54 an den Befestigungsstücken 34a und 34b halten die Schwenkachsen 53 axial unverschiebbar, aber schwenkbeweglich. Die Stützbretter 51 mit den Polsterauflagen 55 können sich somit frei einstellen und eine gerade bis V-förmige Auflagefläche bilden. Wie in Fig. 10 angedeutet, können die Polsterauflagen 55 über die Breite in Sektionen I, 11, 111, IV unterteilt sein, in denen Blähkörper untergebracht sind, die voneinander unabhängig und unterschiedlich aufgebläht werden können, wodurch das Profil der Auflagefläche und deren Abstand zur Schwenkachse zusätzlich beeinflussbar sind. Es ist jedoch auch möglich, bei Verwendung der Blähkörper in den Polsterauflagen 55 die Stützbretter 51 unmittelbar und fest mit den Befestigungsstücken zu verbinden.

Die Ausbildung der Oberkörperauflagen 6a und 6b zeigen die Fig. 12 und 13. Sie bestehen aus einem Gleitrohr 61, mit dem sie entlang den Balken 4a bzw. 4b verstellbar und gegenüber diesen mittels der Klemmschrauben 62 feststellbar sind. An die Gleitrohre 61 angeschweisste Pratzen 63 tragen die Stützbretter 64 mit den Polsterauflagen 65.

Obgleich die Oberkörperauflage zumeist wie im Ausführungsbeispiel einfacher ausgestaltet sein kann, ist es grundsätzlich möglich, Hüftauflage und Oberkörperauflage in der einen oder anderen Weise gleich auszugestalten.

Die Handgriffe 7a und 7b, wie dies aus den Fig. 14 und 15 zu erkennen ist, bestehen aus Gleitrohren 71, die entlang den Balken 4a bzw. 4b verstellbar und gegenüber diesen mittels der Klemmschrauben 72 feststellbar sind. An die Gleitrohre 71 sind Griffstangen 73 angeschweisst, die von Griffpolstern 74 umhüllt sind.

Die Fig. 16 bis 19 zeigen als Detail die Fussstützen 8a und 8b, während die Fig. 20 eine abgewandelte Ausführungsform und die Fig. 21 eine Einzelheit in grösserem Massstab zeigt. Jede Fussstütze 8a, 8b besteht aus einem Gleitrohr 81, das entlang dem Balken 4a bzw. 4b verstellbar und mittels einer Arretiervorrichtung 82 in gewünschter Position feststellbar ist. Das Gleitrohr 81 ist mit einer parallel zu ihm angeordneten Führung 83 verbunden, in der ein Gleitstück 84 längsverschiebbar und in gewünschter Position feststellbar angeordnet ist. Das Gleitstück 84 trägt eine Stützstange 85 und diese mit einem Schwenklager 86 ein Fussstützbrett 87 zur Stützung der Fusssohle. Das Fussstützbrett ist mit einer weiteren, rutschfesten Auflage aus Moosgummi oder dergleichen Material versehen. An dem Gleitrohr 81 sind des weiteren Lageraugen 88 befestigt, die ein Kreuzstück 89 tragen, welches in den Lageraugen 88 schwenkbeweglich ist. Das Kreuzstück trägt eine Stützstange 90 für eine Rolle 91 als oberhalb der Ferse angreifende Fussstütze. In dem Kreuzstück verstellbar und feststellbar ist ein Joch 92, an dessen freiem Ende eine weitere Stützstange 93 für eine weitere Rolle 94 als aus dem Spann angreifende Fussstütze angeordnet ist. Die Fig. 19 lässt erkennen, wie ein Fuss zwischen dem Stützbrett 87 und den Stützrollen 91 und 94 gehalten ist und dennoch die erforderliche Bewegungsfreiheit behält. Wie die Fig. 20 zeigt, können auch Segmentstücke 95, 96 und 97, die mit einer Weich- oder Schaumgummiauflage versehen sind, anstelle des Stützbrettes und der Stützrollen Verwendung finden. Um eine stabile Auflage der Fusssohle auf dem Segmentstück 95 und eine stabile Anlage der Segmentstücke 96 und 97 an Ferse und Spann des Fusses zu gewährleisten, sind die Segmentstücke derart bemessen, dass der Krümmungsradius ihrer Auf- bzw. Anlagefläche grösser ist als der Abstand der Schwenkachse von dieser Fläche.

Die Arretiervorrichtung 82 der Fussstützen 8a und 8bsind über Bowdenzüge 98 betätigt, so dass die Arretierung der Fussstützen auch von dem auf dem Körpertrainingsgerät ausgestreckt liegenden Benutzer selbst vorgenommen werden kann (siehe Fig. 21).

Es kann unter Umständen zweckmässig sein, den Schwenkbereich der Schwinge 2 und damit das Schwingen der Balken 4a und 4b in einer oder beiden Richtungen zu begrenzen. Hierzu ist, wie dies die Fig. 4 und 5 zeigen, die Schwinge 2 mit einem Nocken 201 versehen, der mit dem Lagerkopf 21 und dem Arm 22 der Schwinge verbunden ist. Auf einem Absatz 202 des Zapfens 17 an der Ständersäule 12 sind zwei Scheiben 204 und 205 drehbar. Die Scheiben 204 und 205 sind mit Segmenten 206 und 207 als Anschläge im Schwenkbereich des Nockens 201 und ferner mit Segmenten 208 und 209 versehen, die zum Feststellen der Scheiben 204 und 205 mittels der Schrauben 210 am Absatz 211 des Zapfens 17 dienen. Durch die Drehstellung, in der die Scheiben204 und 205 und damit die Segmente 206 und 207 festgesetzt werden, ist über den Nocken 201 der Schwenkbereich der Schwinge 2 eingrenzbar.

Ferner kann es sich empfehlen, die Winkelgeschwindigkeit zu begrenzen, mit der sich die Schwinge 2 bewegen kann. Die Fig. 6 und 7 zeigen eine Möglichkeit. Anstelle der Distanzbüchse zwischen den beiden Schrägkugellagern 23 ist auf dem Absatz 18 des Zapfens 17 an der Ständersäule 12 drehfest ein Drehkolben 220 aufgesetzt, und der Lagerkopf 21 der Schwinge 2 ist als Pumpengehäuse zum Drehkolben 220 ausgebildet. Die Trennwand 221 grenzt die Räume 222 und 223 gegeneinander ab. Durch eine Drossel 224 im Verbindungskanal 225 kann der Durchfluss mehr oder weniger gedrosselt und so die Winkelgeschwindigkeit der Schwinge 2 begrenzt werden.

## Patentansprüche

1. Körpertrainingsgerät, bestehend aus einem Ständer (1 in dem ein Balken (4) mit gekröpfter Achse um eine horizontale Achse (17) schwenkbar gelagert ist, wobei der Abstand des Balkens (4) zur Schwenkachse (17) veränderbar ist und der Balken Körperauflagen (Hüft- und Oberkörperauflagen) (5, 6), Fussstützen (2) und Handgriffe (7) trägt, die an dem Balken (4) und längs diesem verstellbar befestigt sind, dadurch gekennzeichnet, dass die rechte und linke Fussstütze (8a, 8b) und/oder der rechte und linke Handgriff (7a, 7b) und/oder die rechten und linken Körperauflagen (5a, 6a, 5b, 6b) getrennt und für sich entlang dem Balken (4) unterschiedlich verstellbar sind.

2. Körpertrainingsgerät nach Anspruch 1, dadurch gekennzeichnet, dass der Balken (4) mit rechten und linken Leisten zur Führung und Befestigung der bzw. des jeweiligen rechten und linken Fussstütze (2), Körperauflagen (5, 6) und/oder Handgriffs (7) versehen ist.

3. Körpertrainingsgerät nach Anspruch 1 oder 2, dadurch gekennzeichnet, dass zwei getrennte, etwa in ihrer Längsmitte durch einen Tragarm verbundene Balken (4a, 4b) vorgesehen sind.

4. Körpertrainingsgerät nach einem der Ansprüche 1 bis 3, dadurch gekennzeichnet, dass der Tragarm (3) des Balkens (4) bzw. der Balken (4a, 4b) als Krage ausgebildet längs des Armes (22) einer Schwinge (2) verstellbar ist, die am C- oder L-förmig ausgebildeten Ständer (1) des Geräts um die horizontale Achse (17) schwenkbar gelagert ist.

5. Körpertrainingsgerät nach einem der vorhergehenden Ansprüche, dadurch gekennzeichnet, dass die rechte und linke Hüftauflage (5a, 5b) um Achsen (53) parallel zum Balken (4) schwenkbar sind, womit sie in ihrer Schwenkstellung eine sich der Körperform anpassende gerade bis V-förmige Auflagefläche bilden.

6. Körpertrainingsgerät nach einem der vorhergehenden Ansprüche, dadurch gekennzeichnet, dass die Hüftauflagen (5a, 5b) insgesamt oder von der Mitte zur Seite in Sektionen (I, 11, 111, IV) unterschiedlich durch Blähkörper (55) im Abstand der Auflagefläche zum Balken (4) und/oder im Querschnittsprofil veränderbar sind.

7. Körpertrainingsgerät nach einem der vorhergehenden Ansprüche, dadurch gekennzeichnet, dass jedes Fussteil (8a, 8b) aus einer Fusssohlenstütze (87, 95) besteht, die in einem gegenüber dem Krümmungsradius der Stützfläche geringeren Abstand zur Stützfläche mit einem Schwenklager versehen, quer zum Fuss schwenkbar ist, und dass der Fusssohlenstütze (87, 95) zwei weitere, oberhalb der Ferse und über dem Spann des Fusses anzusetzende Fussstützen (91, 96; 94, 97) zugeordnet sind, die von einem Joch (92) getragen, in ihrem gegenseitigen Abstand einstellbar und mitsamt dem Joch (92) schwenkbar und in ihrem Abstand zur Fusssohlenstütze (87, 95) einstellbar angeordnet sind.

8. Körpertrainingsgerät nach einem der vorhergehenden Ansprüche, dadurch gekennzeichnet, dass dem rechten und linken Fussteil (8a, 8b) je eine von fern, insbesondere durch einen Bowdenzug (98) zu betätigende Arretiervorrichtung (82) zur Arretierung der Fussteile (8a, 8b) gegenüber dem Balken (4) bzw. dem rechten und linken Balken (4a, 4b) zugeordnet sind.

9. Körpertrainingsgerät nach einem der vorhergehenden Ansprüche, dadurch gekennzeichnet, dass das Schwenklager (21) zwischen Ständer (1) und Balken (4) mit Stellmitteln zur Begrenzung (201 bis 211) der Schwenkausschläge gegenüber der horizontalen Grundstellung des Balkens und/oder Verzögerung (220 bis 225) der Schwenkbewegung versehen ist.

## Claims

1. Body exercise apparatus, comprising a stand (1) in which a beam (4) with cranked axis is rotatably journalled about a horizontal axis (17) so that the distance of the beam (4) to the rotational axis (17) is adjustable and the beam carries body supports (hip and torso supports) (5, 6), foot supports (2) and hand-grips (7) wich are fastened on the beam (4) and are longitudially adjustable along the beam, characterised in that, the right hand and left hand foot supports (8a, 8b) and/or the right hand and left hand hand-grips (7a, 7b) and/or the right hand and left hand body supports (5a, 6a, 5b, 6b) are separate and can be separately adjusted along the length of the beam (4).

2. Body exercise apparatus according to Claim 1, characterised in that the beam (4) is provided with right-hand and left-hand rails for guiding and fastening of the respective right hand and left hand foot supports (2), body supports (5, 6) and/or hand-grips (7).

3. Body exercise apparatus according to Claim 1 or 2, characterised in that two separate beams (4a, 4b) are provided and are connected approximately at their longitudinal middle point by a carrying arm.

4. Body exercise apparatus according to one of the Claims 1 to 3, characterised in that the carrying arm (3) of the beam (4) and/or of the beams (4a, 4b) is constructed as a collar adjustable along the arm (22) of a projecting limb (2) which is rotatably journalled about the horizontal axis (17) on the C- or L-shaped stand (1) of the apparatus.

5. Body exercise apparatus according to one of the prededing claims, characterised in that the right-hand and left-hand hip supports (5a, 5b) are rotatable about axes (53) parallel to the beam (4) whereby they form in their rotated position a straight to V-shaped support surface conforming to the form of the body.

6. Body exercise apparatus according to one of the prededing claims, characterised in that the hip supports (5a, 5b) completely or from the middle to the side, are independently adjustable in the sections (I, II, III, IV) through inflatable bodies (55) in the distance of the support surface to the beams (4) and/or in cross-sectional shape.

7. Body exercise apparatus according to one of the prededing claims, characterised in that each foot part (8a, 8b) consists of a foot sole support (87, 95) which is provided with a pivot bearing at a distance from the support surface which is small relative to the radius of curvature of the support surface, is pivotable transverse to the foot, and that the foot sole support (87, 95) is associated with two further foot supports (91, 96; 94, 97) to be set above the heel and over the instep of the foot, which supports are carried by a yoke (92), are adjustable in their opposite positions and together with the yoke (92) are pivotable and are adjustably arranged in their position relative to the foot sole supports (87, 95).

8. Body exercise apparatus according to one of the prededing claims, characterised in that the right-hand and left-hand foot parts (8a, 8b) are each associated with a remotely actuable, in particular through a Bowden cable (98), arresting device (82) for arresting the foot parts (8a, 8b) relative to the beam (4) or the right-hand and left-hand beams (4a, 4b).

9. Body exercise apparatus according to one of the prededing claims, characterised in that the pivot bearing (21) between stand (1) and beam (4) is provided with positioning devices for limiting (201 to 211) the swing travel relative to the horizontal base position of the beam and/or retardation (220 to 225) of the swing movement.

## Revendications

1. Appareil d'entraînement corporel, composé d'un bâti (1 dans lequel une poutre (4) à axe coudé est montée pour osciller autour d'un axe horizontal (17), la distance de la poutre (4) à l'axe d'oscillation (17) étant réglable et la poutre portant des appuis de corps (appuis de bassin et appuis de buste) (5, 6), des repose-pieds (2) et des poignées (7) qui sont fixées à la poutre (4) et mobiles le long de cette poutre, caractérisé en ce que les repos-pieds droit et gauche (8a, 8b) et/ou les poignées droite et gauche (7a, 7b) et/ou les appuis de corps droit et gauche (5a, 6a, 5b, 6b) sont réglables séparément et différemment pour chacun le long de la poutre (4).

2. Appareil d'entraînement corporel selon la revendication 1, caractérisé en ce que la poutre (4) est munie de barres droite et gauche servant à guider et à immobiliser respectivement les repos-pieds (2), les appuis de corps (5, 6) et/ou les poignées (7) droite et gauche.

3. Appareil d'entraînement corporel selon la revendication 1 ou la revendication 2, caractérisé en ce qu'il est prévu deux poutres séparées (4a, 4b) qui sont assemblées à peu près au milieu de leur longueur par un bras porteur.

4. Appareil d'entraînement corporel selon l'une des revendications 1 à 3, caractérisé en ce que le bras porteur (3) de la poutre (4) ou des poutres (4a, 4b) est constitué par une potence et réglable le long du bras (22) d'une manivelle oscillante (2), laquelle est montée pour osciller autour de l'axe horizontal (17), sur le bâti (1 ) de l'appareil qui présente la forme d'un C ou d'un L.

5. Appareil d'entraînement corporel selon l'une des revendications précédentes, caractérisé en ce que les appuis de bassin droit et gauche (5a, 5b) peuvent osciller autour d'axes (53) parallèles à la poutre (4), de sorte que, dans leur position d'oscillation, ils forment une surface de portée qui s'adapte à la forme du corps et qui peut varier entre une forme droite et une forme en V.

6. Appareil d'entraînement corporel selon l'une des revendications précédentes, caractérisé en ce que les appuis de bassin (5a, 5b) sont réglables ensemble ou de façon différenciée du milieu jusqu'aux côtés, par sections (1, II, III, lV) au moyen d'éléments gonflables (55), sous l'aspect de la distance entre la surface de portée et la poutre (4) et/ou sous l'aspect du profil de la section.

7. Appareil d'entraînement corporel selon l'une des revendications précédentes, caractérisé en ce que chaque repos-pied (8a, 8b) est composé d'un appui de plante de pied (87, 95) qui est muni d'un palier d'oscillation situé à une distance de la surface de portée qui est inférieure au rayon de courbure de cette surface de portée, peut pivoter transversalement au pied et en ce qu'au repos-pied (87, 95) sont associés deux autres repos-pieds (91, 96; 94, 97), destinés à porter au-dessus du talon et au-dessus du cou de pied du pied, qui sont portés par une barre (92) et réglables dans leur distance d'écartement mutuelle et mobiles conjointement avec la barre (92) et réglables en distance par rapport à l'appui de plante de pied (87, 95).

8. Appareil d'entraînement corporel selon l'une des revendication précédentes, caractérisé en ce qu'à chacun des repos-pieds droit et gauche (8a, 8b), est articulé un dispositif de verrouillage (82) pouvant être actionné à distance, en particulier au moyen d'un câble Bowden (98) et qui sert à verrouiller le repos-pied (8a, 8b) par rapport à la poutre (4) ou par rapport à la poutre droite et gauche respectivement (4a, 4b).

9. Appareil d'entraînement corporel selon l'une des revendication précédentes, caractérisé en ce que le palier d'oscillation (31) est muni, entre le bâti (1 ) et la poutre (4), de moyens de réglage servant à limiter l'excursion angulaire par rapport à la position de base horizontale de la poutre (201 à 211) et/ou de moyens de réglage (220 à 225) servant à freiner le mouvement d'oscillation.
